# EUROPÄISCHE PATENTSCHRIFT

(11) **EP 0 603 524 B1**
(45) Veröffentlichungstag und Bekanntmachung des Hinweises auf die Patenterteilung: **27.03.1996**
(21) Anmeldenummer: 93118116.8
(22) Anmeldetag: 09.11.1993
(51) Int. Cl.: F02M 37/08, F04D 5/00, F04D 29/18

(54) **Brennstoffpumpe**
Fuel pump
Pompe à combustible

(30) Priorität: 19.12.1992 DE 4243225
(43) Veröffentlichungstag der Anmeldung: 29.06.1994
(73) Patentinhaber: PIERBURG GMBH, D-41460 Neuss (DE)
(72) Erfinder: Radermacher, Bernhard, D-41748 Viersen (DE)

(56) Entgegenhaltungen:
- DE-A- 3 118 533
- DE-A- 3 130 288
- US-A- 4 784 587
- US-A- 4 854 830

## Beschreibung

Die Erfindung betrifft eine Brennstoffpumpe für Brennkraftmaschinen nach dem Oberbegriff des Patentanspruchs 1.

Eine derartige Brennstoffpumpe ist beispielsweise Gegenstand der US-A-4,784,587 und weist dort ein als Seitenkanalpumpe ausgebildetes Pumpenwerk auf, dessen Pumpenrad in jeder der beiden Axialwände einen Schaufelkranz aufweist, der mit einem Seitenkanal zusammenwirkt. Der Auslaßbereich des in Strömungsrichtung ersten Seitenkanals bzw. Pumpenwerks geht über einen Verbindungskanal in den Ansaugbereich des zweiten über und Auslaßbereich und Ansaugbereich dieser Pumpenstufen sind so angeordnet, daß sich die bei Betrieb auf die Axialwände einwirkenden Momente aufheben.

Wie aus dieser Druckschrift zu entnehmen ist, verbleibt damit nur noch eine gleichmäßige Belastung des Pumpenrades in Richtung auf die erste Pumpenstufe, der dadurch entgegengewirkt werden kann, daß die Pumpenrad-Axialwände Flächenbereiche aufweisen, die mit dem Auslaßdruck der zweiten Pumpenstufe beaufschlagt sind und deren Größen so festgelegt sind, daß die Überschußkraft der entgegengerichteten Kräfte die Belastung aufhebt. Arbeitet die Pumpe gegen schwankenden Auslaßdruck, dann ändert sich die Belastung, wohingegen die Überschußkraft konstant bleibt. Damit stützt sich das Pumpenrad unter der Belastung gegen die Axialwände der Pumpenwandung ab, wodurch ein hohes Reibmoment, Verschleiß und ggf. auch eine hohe Geräuschbildung verursacht werden.

Hiervon ausgehend liegt der Erfindung daher die Aufgabe zugrunde, Maßnahmen aufzufinden, mit denen eine gattungsgemäße Brennstoffpumpe auch bei schwankendem Auslaßdruck mit einem hohen Wirkungsgrad und geringer Geräuschbildung betrieben werden kann, wobei darüber hinaus eine einfache Herstellung erreicht werden soll.

Diese Aufgabe ist durch die im Kennzeichen des Anspruchs 1 angegebenen Merkmalen gelöst worden. Vorteilhafte Weiterbildungen sind mit den Unteransprüchen angegeben.

Ein Ausführungsbeispiel der Erfindung ist in der Zeichnung dargestellt und wird nachfolgend beschrieben.

Diese zeigt:
Fig. 1 einen Längsschnitt einer Brennstoffpumpe;
Fig. 2, 3 und 4 Ansichten von Einzelteilen der Pumpe nach Fig. 1.

Die Fig. 1 zeigt eine Brennstoffpumpe 1, bestehend aus einem Gehäuse 2, einem Elektromotor 3 und einem Pumpenwerk 4. Das Pumpenwerk 4 besteht aus einer Seitenkanalpumpe, dessen Pumpenrad 5 in jeder der beiden Axialwände 6, 7 ein Schaufelkranz 8, 9 aufweist, das mit einem Seitenkanal 10, 11 zusammenwirkt, wobei der Auslaßbereich 12 des in Strömungsrichtung ersten Seitenkanals 10 bzw. Pumpenwerks über einen Verbindungskanal 13 in den Ansaugbereich 14 des zweiten übergeht und Auslaßbereich und Ansaugbereich 12 und 14 dieser Pumpenstufen so angeordnet sind, daß sich die bei Betrieb auf die Axialwände 6, 7 einwirkenden Momente aufheben, d. h. daß in Achsrichtung des Pumpenrades 5 gesehen ein Ansaugbereich 15 der ersten Pumpenstufe dem Ansaugbereich 14 der zweiten Pumpenstufe und dem Auslaßbereich 12 der ersten Pumpenstufe einem Auslaßbereich 16 der zweiten Pumpenstufe gegenüberliegen.

Das Pumpenrad 5 weist auf der Axialwand 6 mit dem Schaufelkranz 8 der ersten Pumpenstufe einen Flächenhereich 17 auf, der durch eine Ausnehmung 18 in einer Pumpenwandung 19 begrenzt und über eine Ausnehmung 20 des Pumpenrades 5, in die ein am Motoranker 21 angeordneter Mitnehmer 22 hineinragt, und eine Ausnehmung 23, durch die der Mitnehmer 22 und eine Ankerwelle 24 hindurchragen, mit einer Gehäusekammer 25 verbunden ist, in der der vom Brennstoff zur Kühlung umspülte Elektromotor angeordnet ist. Der in dieser Kammer 25 stehende Brennstoff steht unter dem Auslaßdruck der zweiten Pumpenstufe, so daß der angegebene Flächenbereich 17 von diesem beaufschlagt ist.

Auf der Axialwand 7 der zweiten Pumpenstufe ist ebenfalls ein Flächenbereich 26 vorgesehen, der durch eine Ausnehmung 27 der Pumpenwandung 19 begrenzt und durch einen Kanal 28, der mit dem Auslaßbereich 12 der ersten Pumpenstufe verbunden ist, mit dem Auslaßdruck der ersten Pumpenstufe beaufschlagt ist. Dieser Kanal ist als Bohrung ausgeführt, kann jedoch auch -wie in Fig. 3 strichpunktiert dargestellt ist- als Nut ausgeführt sein. Durch diese Maßnahme entstehen bei Pumpenbetrieb an dem Pumpenrad 5 Kräfte, die durch Auswahl der Größen der Flächenbereiche 17, 26 so bestimmbar sind, daß die Überschußkraft der gegeneinander gerichteten Kräfte in etwa gleich der durch den Förderdruck der ersten Pumpenstufe in Richtung der ersten Pumpenstufe bestehenden Belastungskraft ist. Damit ist es möglich, das Pumpenrad 5 lose auf der Motorankerwelle 24 zu lagern, da nahezu keine Axialkräfte mehr an dem Pumpenrad 5 wirken.

Der zwischen dem Auslaß- und Einlaßbereich bestehende Verbindungskanal 13 ist durch eine radiale Erweiterung 29 einer das Pumpenrad 5 aufnehmenden Bohrung 30 gebildet, wobei der Auslaßbereich 12 des ersten Seitenkanals 10 und der Ansaugbereich 14 des zweiten Seitenkanals 11 über einen Zwischenkanal 31 (Fig. 2 und 3) rampenförmig in den Verbindungskanal 13 einmünden, wobei der Verbindungskanal 13 eine komplementäre Rampe 32 aufweist, die dem Radius der Erweiterung 29 folgend ansteigt bzw. abfällt.

Durch diese Maßnahmen kann ein strömungsgünstiger Förderstrom entstehen. Insbesondere dadurch, daß die Verbindungskanalwandung teilweise durch die Mantelfläche 33 des Pumpenrades 5 gebildet ist, die sich in Förderstromrichtung bewegt, wird der Förderstrom durch die Reibung zwischen Brennstoff und Mantelfläche 33 unterstützt. Diese Reibung kann dadurch, daß das Pumpenrad 5 in seiner Mantelfläche 33 ebenfalls einen Schaufelkranz 34 aufweist, verstärkt werden.

Fig. 2 und 3 zeigen Ansichten der Pumpenwandungen der Ausführung nach Fig. 1 in Pfeilrichtung gesehen, wobei Fig. 2 den ersten Seitenkanal 10 mit Ansaugbereich 15 und Auslaßbereich 12 zeigt. Der Auslaßbereich 12 mündet in den Zwischenkanal 31 ein, der vom Seitenkanalgrund rampenförmig ansteigt und, wie aus Fig. 4 ersichtlich ist, dann in den Verbindungskanal 13 ausmündet.

Fig. 3 zeigt den zweiten Seitenkanal 11 in gleicher Ausbildung wie den ersten Seitenkanal 10, jedoch in bezug auf einen Bezugspunkt 35, der in allen Ansichten der Fig. 2 bis 4 angegeben ist, verdreht, womit erreicht wird, wie bereits angegeben, daß in Achsrichtung des Pumpenrades 5 gesehen ein Ansaugbereich 15 der ersten Pumpenstufe dem Ansaugbereich 14 der zweiten Pumpenstufe und dem Auslaßbereich 12 der ersten Pumpenstufe ein Auslaßbereich 16 der zweiten Pumpenstufe gegenüberliegen.

Fig. 2 und 3 zeigen darüber hinaus die Ausnehmungen 18 und 27, die die Flächenbereiche 17 und 26 des Pumpenrades 5 begrenzen, die mit dem entsprechenden Auslaßdruck beaufschlagt sind.

Fig. 4 zeigt das Pumpenrad 5 und einen Teil der Pumpenwandung 19, in der die Bohrung 30 für die Aufnahme des Pumpenrades 5 sowie die radiale Erweiterung 29 zur Bildung des Verbindungskanals 13 angeordnet sind, in gleicher Pfeilrichtung wie die Ansicht gemäß Fig. 2, jedoch versetzt um die Pumpenradbreite.

Die Erweiterung 29 zeigt die Rampen 32 einmal in Vollansicht (rechts) und einmal in Unsichtbaransicht (links).

Das Pumenrad 5 zeigt den Schaufelkranz 9 der zweiten Pumpenstufe und die Ausnehmung 18, in die ein oder mehrere Mitnehmer 22 hineinragen, die am Motoranker 21 angeordnet sind und das Pumpenrad 5 antreiben, und einen Ausbruchsschnitt, aus dem der Schaufelkranz 34 in der Mantelfäche 33 erkennbar ist.

Die Brennstoffpumpe ist mit hohem Wirkungsgrad und geringer Geräuschbildung zu betreiben und eignet sich für den Einbau in Kraftfahrzeug-Brennkraftmaschinen.

## Patentansprüche

1. Brennstoffpumpe für Brennkraftmaschinen mit einem vom Brennstoff zur Kühlung umspülten Elektromotor (3) und einem als Seitenkanalpumpe ausgebildeten Pumpenwerk (4), dessen Pumpenrad (5) in jeder der beiden Axialwände (6, 7) einen Schaufelkranz (8, 9) aufweist, das mit einem Seitenkanal (10, 11) zusammenwirkt, wobei der Auslaßbereich (12) des in Strömungsrichtung ersten Seitenkanals (10) bzw. Pumpenwerks über einen Verbindungskanal (13) in den Ansaugbereich (14) des zweiten übergeht und Auslaßbereich (12) und Ansaugbereich (14) dieser Pumpenstufen so angeordnet sind, daß sich die bei Betrieb auf die Axialwände (6, 7) einwirkenden Momente aufheben, wobei die Axialwände (6, 7) des Pumpenrades (5) Flächenbereiche (17, 26) aufweisen, die mit Förderdruck beaufschlagt sind zur Kompensation der axialen Belastung, wobei der Flächenbereich (17) auf der Axialwand (6) mit dem Schaufelkranz (8) der ersten Pumpenstufe mit dem Auslaßdruck der zweiten Pumpenstufe beaufschlagt ist, dadurch gekennzeichnet, daß der Flächenbereich (26) auf der Axialwand (7) mit dem Schaufelkranz (9) der zweiten Pumpenstufe mit dem Auslaßdruck der ersten Pumpenstufe beaufschlagt ist.

2. Brennstoffpumpe nach Anspruch 1, dadurch gekennzeichnet, daß die Flächenbereiche (17, 26) mit Druckbeaufschlagung durch Ausnehmungen (18, 27) der Pumpenwandung (19) begrenzt sind, die über Kanäle (20, 23, 28), die als Bohrung oder Nut ausgeführt sind, mit den Auslaßbereichen (12, 16) verbunden sind.

3. Brennstoffpumpe nach Anspruch 2, , dadurch gekennzeichnet, daß der Verbindungskanal (1 3) vom Auslaßbereich (1 2) der ersten Pumpenstufe zum Ansaugbereich (14) der zweiten durch eine radiale Erweiterung (29) einer das Pumpenrad (5) aufnehmenden Bohrung (30) gebildet ist.

4. Brennstoffpumpe nach Anspruch 3, dadurch gekennzeichnet, daß der Auslaßbereich (12) des ersten Seitenkanals (10) und der Ansaugbereich (14) des zweiten Seitenkanals (11) über einen Zwischenkanal (31) rampenförmig in den Verbindungskanal (13) einmünden, wobei der Verbindungskanal (13) eine komplementäre Rampe (32) aufweist, die dem Radius der Erweiterung (29) folgend ansteigt bzw. abfällt.

5. Brennstoffpumpe nach Anspruch 3 oder 4, dadurch gekennzeichnet, daß das Pumpenrad (5) in seiner Mantelfläche (33) ebenfalls einen Schaufelkranz (34) aufweist.

## Claims

1. Fuel pump for internal combustion engines with an electric motor (3) around which the fuel flows for the purpose of cooling and with a pump mechanism (4) which is designed as a side-passage pump, and the pump impeller (5) of which has, in each of the two axial wall surfaces (6, 7), a blade ring (8, 9) which interacts with a side passage (10, 11), the outlet region (12) of the first side passage (10) or pump mechanism in the direction of flow making the transition to the intake region (14) of the second via a connecting passage (13), and the outlet region (12) and the intake region (14) of these pump stages being arranged in such a way that the moments which act on the axial wall surfaces (6, 7) during operation cancel each other out, the axial wall surfaces (6, 7) of the pump impeller (5) having surface regions (17, 26) which are acted upon by delivery pressure to compensate the axial loading, the surface region (17) on the axial wall surface (6) with the blade ring (8) of the first pump stage being acted upon by the outlet pressure of the second pump stage, characterized in that the surface region (26) on the axial wall surface (7) with the blade ring (9) of the second pump stage being acted upon by the outlet pressure of the first pump stage.

2. Fuel pump according to Claim 1, characterized in that the surface regions (17, 26) acted upon by pressure are delimited by recesses (18, 27) in the pump wall (19) which are connected to the outlet regions (12, 16) via passages (20, 23, 28) which are designed as holes or grooves.

3. Fuel pump according to Claim 2, characterized in that the connecting passage (13) from the outlet region (12) of the first pump stage to the intake region (14) of the second is formed by a radial widening (29) of a hole (30) which accommodates the pump impeller (5).

4. Fuel pump according to Claim 3, characterized in that the outlet region (12) of the first side passage (10) and the intake region (14) of the second side passage (11) open ramp-fashion into the connecting passage (13) via an intermediate passage (31), the connecting passage (13) having a complementary ramp (32) which rises or falls in a manner which corresponds to the radius of the widening (29).

5. Fuel pump according to Claim 3 or 4, characterized in that the pump impeller (5) likewise has a blade ring (34) in its lateral surface (33).

## Revendications

1. Pompe à combustible pour des moteurs à combustion interne, avec un moteur électrique (3) balayé par le combustible pour son refroidissement et un mécanisme de pompe (4) constitué par une pompe à canaux latéraux, dont la roue de pompe (5) présente, dans chacune des deux parois axiales (6, 7), une couronne d'aubes (8, 9) qui coopère avec un canal latéral (10, 11), dans laquelle la zone de sortie (12) du premier, dans la direction de l'écoulement, canal latéral (10) respectivement mécanisme de pompe se poursuit par un canal de liaison (13) dans la zone d'aspiration (14) du deuxième et où la zone de sortie (12) et la zone d'aspiration (14) de ces étages de pompe sont disposées de telle façon que les moments agissant sur les parois axiales (6, 7) pendant le fonctionnement se compensent, dans laquelle les parois axiales (6, 7) de la roue de pompe (5) présentent des zones plates (17, 26) qui sont soumises à une pression d'alimentation pour la compensation de la charge axiale, dans laquelle la zone plate (17) sur la paroi axiale (6) avec la couronne d'aubes (8) du premier étage de pompe est soumise à la pression de sortie du deuxième étage de pompe, caractérisée en ce que la zone plate (26) sur la paroi axiale (7) avec la couronne d'aubes (9) du deuxième étage de pompe est soumise à la pression de sortie du premier étage de pompe.

2. Pompe à combustible suivant la revendication 1, caractérisée en ce que les zones plates (17, 26) soumises à une pression sont délimitées par des évidements (18, 27) de la paroi de pompe (19), qui sont reliés aux zones de sortie (12, 16) par des canaux (20, 23, 28) qui sont réalisés sous la forme d'un alésage ou d'une rainure.

3. Pompe à combustible suivant la revendication 2, caractérisée en ce que le canal de liaison (13) allant de la zone de sortie (12) du premier étage de pompe à la zone d'aspiration (14) du deuxième étage de pompe est formé par un élargissement radial (29) d'un alésage (30) accueillant la roue de pompe (5).

4. Pompe à combustible suivant la revendication 3, caractérisée en ce que la zone de sortie (12) du premier canal latéral (10) et la zone d'aspiration (14) du deuxième canal latéral (11) débouchent en forme de rampe par un canal intermédiaire (31) dans le canal de liaison (13), le canal de liaison (13) présentant une rampe complémentaire (32), qui monte respectivement descend en suivant le rayon de l'élargissement (29).

5. Pompe à combustible suivant la revendication 3 ou 4, caractérisée en ce que la roue de pompe (5) présente également une couronne d'aubes (34) dans sa surface latérale (33).
